# FASCICULE DE BREVET EUROPEEN

(11) **EP 1 800 278 B1**
(45) Date de publication et mention de la délivrance du brevet: **03.12.2014**
(21) Numéro de dépôt: 05804369.6
(22) Date de dépôt: 05.10.2005
(51) Int. Cl.: G09F 1/06

(54) **SUPPORT DE PRESENTOIR D'INFORMATIONS**
INFORMATIONSANZEIGEHILFE
INFORMATION DISPLAY SUPPORT

(30) Priorité: 06.10.2004 FR 0410519; 12.09.2005 FR 0509255
(43) Date de publication de la demande: 27.06.2007
(73) Titulaire: L'Hôtel, François, 75016 Paris (FR)
(72) Inventeur: L'Hôtel, François, 75016 Paris (FR)
(74) Mandataire: Argyma
(86) Numéro de dépôt international: PCT/FR2005/002453
(87) Numéro de publication internationale: WO 2006/037896

(56) Documents cités:
- FR-A- 2 847 062
- GB-A- 350 798
- US-A1- 2002 171 023
- US-B1- 6 347 772

## Description

Le domaine de l'invention est celui des présentoirs supports d'informations pour communication ou publicité visuelle sur les lieux de vente dite PLV. Les présentoirs de l'invention sont des colonnes repliables sur elles-mêmes et dépliables quasi-automatiquement, avec, pour avantage, de pouvoir être transportées et stockées dans d'excellentes conditions, d'une part, et d'être très rapidement installées sur site, d'autre part.

Plus précisément, l'invention concerne un support de présentoir d'informations à au moins une face de présentation, comprenant au moins un flan d'un matériau sensiblement rigide et repliable comportant ladite face de présentation, des moyens élastiques de rappel et de contrainte pour bomber la face de présentation du'flan et une pluralité d'inserts de maintien de la face de présentation du flan dans l'état bombé, antagonistes des moyens élastiques de contrainte, et dont l'action s'exerce de façon discrètement répartie le long de ladite face de présentation du flan.

A partir d'un état replié, il suffit de commencer à déplier le support pour que, sous l'action des moyens de contrainte, il se déplie complètement automatiquement. Naturellement, à l'inverse, le repliement du support s'effectue contre l'action des moyens de contrainte.

Le document FR 2 847 062 décrit un support de présentoir d'informations selon le préambule de la revendication 1.

Un tel support de présentation est aussi enseigné par le document FR 2 824 946.

Dans ce support, les bandes de maintien, ou inserts, ont une longueur inférieure à la distance entre les deux bords latéraux du flan, ou du panneau, offrant la face de présentation dans son état bombé.

Pour maintenir les élastiques fixés, d'une part, à une portion d'extrémité de fixation et de butée des inserts et, d'autre part, et à des bordures, ou rabats, de butée prolongeant latéralement le panneau de la face de présentation, il est par ailleurs proposé, dans ce document de l'art antérieur, de prévoir, dans la portion d'extrémité de fixation et dé butée des inserts, des volets de passage et de retenue des élastiques.

Outre l'inconvénient de la difficulté de glisser les élastiques dans les volets, ces volets rigidifient les inserts dans leurs portions d'extrémité ce qui, relativement, fragilise le reste des inserts au risque de les faire flamber.

En tout état de cause, et donc du fait de la longueur réduite des inserts, le problème de leur maintien en hauteur ou en position horizontale lorsque le présentoir est à l'état déployé, reste entier, ce problème étant directement lié à l'existence de cette pluralité d'inserts élémentaires et discrets.

C'est donc ce problème que le demandeur a cherché à résoudre. C'est alors que le demandeur a songé à revenir en arrière et à d'abord reprendre l'une des idées qui avait présidé à l'élaboration d'un support de présentoir encore plus ancien, tel que décrit dans le document FR 2 760 880, et dans lequel un panneau arrière de maintien antagoniste unique et continu le long du panneau avant de la face de présentation vient en butée par ses bords latéraux dans les dièdres formés par le panneau avant de la face de présentation et ses rabats latéraux.

Ainsi, l'invention concerne un support de présentoir d'informations selon les caractéristiques de la revendication 1 où les inserts de maintien antagonistes des moyens élastiques de contrainte ont une longueur égale à la distance entre les deux bords latéraux du flan, dans son état bombé, flan qui se prolonge, au-delà de la face de présentation, par deux séries de rabats latéraux destinés à former deux séries de dièdres de réception des inserts de maintien et les moyens élastiques sont agencés pour coopérer avec les inserts de maintien et les rabats et exercer, en plus de leur force horizontale de contrainte, des forces verticales de sens contraires pour maintenir les inserts de maintien en hauteur dans l'état bombé de la face de présentation.

Le demandeur a donc, pour proposer sa nouvelle invention, à partir de l'enseignement de FR 2 824 946, d'abord opéré un retour en arrière puis développé un agencement particulier de la coopération entre les inserts de maintien, les rabats du flan de la face de présentation et les élastiques de contrainte. C'est là un gage d'activité inventive.

Les moyens élastiques associés à chaque insert de maintien comprennent au moins deux liens élastiques, chaque lien élastique étant refermé sur lui-même coopérant avec un des rabats du flan et une portion d'extrémité de fixation et de butée de l'insert pour se présenter sous une forme trapézoïdale avec deux portions de base parallèles aux bords latéraux du flan et deux portions inclinées en sens inverses sur ces bords pour, par décomposition des forces appliquées sur ces portions inclinées, exercer sur l'insert associé deux forces verticales de sens contraires.

Avantageusement, le lien élastique est reçu dans deux échancrures sensiblement rectilignes inclinées de la portion d'extrémité de l'insert, assurant une fonction de positionnement relatif du rabat et de la portion d'extrémité de l'insert et une fonction de crochet pour le lien élastique.

Avantageusement encore, la portion d'extrémité de fixation et de butée de l'insert comporte un bord parallèle aux bords latéraux du flan et, ménagée depuis ce bord, une échancrure circulaire empêchant tout coincement entre le rabat et ladite portion d'extrémité de l'insert.

Ainsi, si, du fait de l'élastique, le rabat se trouve légèrement galbé, le bord de l'échancrure curviligne assure une fonction de guide pour prévenir tout coincement entre les deux parties du support de présentoir réunies par le lien élastique.

Dans une forme de réalisation préférée des inserts de maintien, chacune de leurs échancrures rectilignes relie deux bords des inserts orthogonaux aux bords latéraux du flan ne s'étendant pas dans le prolongement l'un de l'autre.

Le support de présentoir de l'invention peut comporter aux moins deux flans présentant, chacun, une face de présentation, les inserts de maintien comportant deux portions d'extrémité de fixation et de butée.

Les inserts de maintien, qu'il s'agisse d'un support de présentoir à une face de présentation ou plus, peut comporter, opposée à leur portion d'extrémité de fixation et de butée, une portion d'extrémité d'articulation à un rabat du flan unique ou à plusieurs rabats de plusieurs flans, réunis entre eux par un lien élastique de rappel et de contrainte.

Dans une autre forme de réalisation du support de présentoir de l'invention, chaque insert de maintien est rectangulaire et il lui est associé un unique lien élastique refermé sur lui-même et replié en croix suivant deux segments latéraux s'étendant sensiblement le long des bords latéraux du flan et deux segments diagonaux en croix reliant les extrémités des segments latéraux, le lien élastique étant fixé aux rabats latéraux de sorte que les bords de l'insert de maintien orthogonaux aux bords latéraux du flan soient quasiment en appui contre les segments diagonaux du lien élastique et que l'insert de maintien soit ainsi maintenu en hauteur.

De préférence, les rabats latéraux du flan sont divisés en portions élémentaires espacées les unes des autres et respectivement associées aux inserts de maintien, de hauteur plus grande que celle des inserts, les liens élastiques étant fixés dans des échancrures ménagées le long des dièdres entre le flan et les portions élémentaires des rabats.

Dans une forme de réalisation particulière, il peut être prévu au moins deux flans présentant chacun, une face de présentation, prolongés chacun par deux rabats plaqués deux à deux contre un même côté des inserts par les liens élastiques.

On a vu plus haut que le demandeur s'était préoccupé d'éviter tout coincement entre les rabats du flan et les inserts de maintien.

Et bien, toujours dans cet esprit, le demandeur propose, dans une forme de réalisation encore différente, les inserts de maintien s'étendant suivant une première nappe et les rabats latéraux du flan, suivant une deuxième nappe, que les moyens élastiques de contrainte s'étendant suivant une troisième nappe intercalée entre les deux nappes des inserts et des rabats.

De préférence, les moyens élastiques associés à chaque insert de maintien comprennent au moins un lien élastique refermé sur lui-même coopérant avec un des rabats du plan et une portion d'extrémité de fixation et de butée de l'insert pour se présenter sous une forme triangulaire avec une portion de base parallèle aux bords latéraux du plan et deux portions inclinées en sens inverses sur ces bords pour, par décomposition des forces appliquées sur ces portions inclinées, exercer sur l'insert associé deux forces verticales de sens contraire.

Dans ce cas, il est avantageux que le lien élastique soit accroché à un crochet ménagé dans la portion d'extrémité de fixation et de butée de l'insert et reçu dans deux échancrures du rabat associé, le crochet de l'insert et les échancrures du rabat étant disposés pour que, lors de l'action exercée par le lien élastique pour bomber le flan, quand la portion d'extrémité de l'insert et le rabat associé viennent au droit l'un de l'autre dans une zone de début de recouvrement, chaque dite portion inclinée du lien élastique passe par une telle dite zone.

De préférence, la portion d'extrémité de fixation et de butée de chaque insert comporte un bord latéral parallèle aux bords latéraux du flan avec une échancrure anti-coincement ménageant deux zones de butée.

De préférence encore, chaque crochet d'insert est ménagé par découpe d'une échancrure conformée à cet effet.

L'invention sera mieux comprise à l'aide de la description suivante de quatre formes de réalisation intéressantes du support de présentoir, en référence au dessin annexé, sur lequel :
- la figure 1 est une vue en perspective arrière d'une première forme de réalisation du support de présentoir de l'invention, à un seul flan, à l'état déployé ;
- la figure 2 est une vue en perspective arrière d'une deuxième forme de réalisation du support de présentoir de l'invention, à un seul flan, à l'état déployé ;
- la figure 3 est une vue en perspective de dessus de la partie supérieure d'une troisième forme de réalisation du support de présentoir de l'invention, à deux flans ;
- la figure 4 est une vue arrière d'une partie de la quatrième forme de réalisation du support, à un seul flan, dans l'état aplati et non bombé du flan ;
- la figure 5 est une vue analogue à celle de la figure 4 mais en cours de déploiement du support et
- la figure 6 est une vue analogue à celle de la figure 4, dans l'état bombé du flan.

En référence à la figure 1, le support de présentoir 1 comporte un flan 2 à une face de présentation 3, en un matériau sensiblement rigide, ici en carton, et repliable sur lui-même le long ici de deux lignes intermédiaires 4, 5, parallèles aux bords supérieur 6 et inférieur 7 du flan.

Le flan 2 comporte deux bords latéraux 8, 9, perpendiculaires aux bords supérieur et inférieur 6, 7 à l'état reployé du support, ou aux plans dans lesquels s'étendent ces bords lorsque le support se trouve à l'état déployé, comme sur la figure 1 et que le flan est bombé, et, au-delà de ces bords latéraux 8, 9, le flan 2 se prolonge par deux rabats latéraux 10, 11, découpés, chacun, pour dégager des portions de rabat élémentaires, ici au nombre de trois 12, 13, 14 et 15, 16, 17, séparés les uns des autres de part et d'autre des lignes de pliage 4, 5 et auxquels sont associés respectivement des inserts de maintien 18, 19, 20.

Chaque portion de rabat élémentaire 12-17 forme un dièdre de réception d'un insert de maintien 18-20.

Près de leurs bords transversaux 21, 22 et on ne considèrera qu'une seule portion de rabat élémentaire 12, car c'est pareil pour les autres, il est ménagée une échancrure curviligne 23 inclinée vers le bord correspondant 22 et se terminant par un oeillet 24 de réception d'un lien élastique abordé plus loin, deux oeillets d'une même portion de rabat élémentaire étant espacés d'une distance supérieure à la largeur des inserts de maintien 18, 19, sauf pour l'insert extrême inférieur 20.

Le bord supérieur 25 des portions de rabat élémentaires supérieures 12, 15 est perpendiculaire aux bords latéraux 8, 9 du flan 2, tout comme le bord inférieur 26 des portions de rabat élémentaires inférieures 14, 17. Par contre, le bord inférieur 27 des portions de rabat élémentaires supérieures 12, 15, les deux bords transversaux 21, 22 ici des uniques portions de rabat intermédiaires 13, 16 et le bord transversal supérieur 28 des portions de rabat inférieures 14, 17 sont découpés en biseau pour permettre le pliage et le reploiement du support.

Les inserts de maintien 18-20, également ici en carton, sont de forme générale rectangulaire. Leur longueur est égale à la distance séparant les deux bords latéraux 8, 9 du flan 2, dans son état bombé de la figure 1, leurs bords latéraux 29, 30, parallèles aux bords latéraux du flan 2, étant disposés dans les dièdres formés par le flan 2 et ses portions de rabat élémentaires 12-17, en butée contre l'intérieur des bords transversaux 8, 9 du flan 2.

Les inserts de maintien 18-20 comportent, chacun, deux portions d'extrémité de fixation et de butée 31, 32 s'étendant depuis leurs bords latéraux 29, 30 jusqu'à deux échancrures rectilignes 33, 34 inclinées vers ces bords, pour recevoir ainsi les liens élastiques décrits ci-aprés. La largeur de ces portions d'extrémité de fixation et de butée 31, 32 est inférieure à la largeur de la partie centrale des inserts.

En d'autres termes, chaque échancrure 33, 34 relie deux bords des inserts 35, 36 et 37, 38, orthogonaux aux bords latéraux 8, 9 du flan 2, c'est-à-dire aux bords latéraux 29, 30 des inserts, ne s'étendant pas dans le prolongement l'un de l'autre.

Les deux inserts 18, 19 sont identiques et il est ménagé dans chacune de leurs portions d'extrémité, depuis le bord latéral 29, 30, une échancrure circulaire 39, 40 dont la fonction est d'empêcher tout coincement entre la portion de rabat élémentaire et la portion d'extrémité de l'insert correspondante. Si l'élastique 44 bombe légèrement la portion de rabat élémentaire 12, qui prend ainsi une certaine profondeur, si le bord latéral de l'insert ne comportait pas cette découpe circulaire, dans le cas d'une portion de rabat étroite, le risque de coincement serait vraiment manifeste.

Le dernier insert inférieur 20, destiné à venir près du sol et portant donc un pied d'appui 41 est plus large que les autres et comporte une bande transversale inférieure 42 s'étendant en dessous des échancrures curvilignes inférieures 34 des dernières portions de rabat élémentaires 14, 17 et se raccordant aux bords intérieurs des échancrures rectilignes par de larges cols 43.

Chaque portion de rabat élémentaire 12-17 est liée à une portion d'extrémité de fixation et de butée 31, 32 d'un insert par un lien élastique 44 refermé sur lui-même, c'est-à-dire un élastique, reçu, d'une part, après avoir été glissé dans les échancrures curvilignes 23, dans les oeillets 24 de la portion de rabat et, d'autre part, dans les échancrures rectilignes 33, 34 de la portion d'extrémité de l'insert servant de crochets. Chaque élastique 44 se présente ainsi sous une forme trapézoïdale avec deux portions de base 45, 46, parallèles aux bords latéraux 8, 9 du flan 2, dont l'une externe 45 à l'extérieur de la portion de rabat, visible sur la figure 1, et l'autre interne 46, plus courte que l'autre, contre l'intérieur de l'insert, invisible et représentée en tirets sur la figure 1, et deux portions 47, 48 inclinées en sens inverses sur ces bords latéraux et glissées entre la portion de rabat et l'insert. Par décomposition des forces élastiques appliquées sur ces portions d'élastique inclinées 47, 48, l'élastique coopère avec l'insert et la portion de rabat du flan pour exercer à partir de la portion de rabat, non seulement une force orthogonale (horizontale) sur l'insert dirigée vers l'extérieur pour tirer la portion d'extrémité à l'intérieur du dièdre, son bord latéral 29, 30 contre l'arête intérieure 8, 9 du dièdre entre le flan et la portion de rabat, mais également deux forces verticales de sens contraires 49, 50 pour, par l'intermédiaire des crochets 33, 34 de l'insert de maintien considéré, le maintenir en hauteur, c'est-à-dire en position horizontale lorsque le support est dans sont état déployé, la face de présentation 3 à l'état bombé, ainsi contrainte par l'élastique 44. Le positionnement relatif de la portion de rabat et de la portion d'extrémité de l'insert est ainsi assuré.

On notera que les inserts de maintien 18-20 exercent donc des actions antagonistes des élastiques 44 qu'on doit qualifier de rappel et de contrainte, ces actions s'exerçant de façon discrètement répartie le long du flan 2 et de sa face de présentation 3.

La forme de réalisation du support de présentoir 101 de la figure 2 est similaire à la précédente mais plus simple. Aussi, les éléments homologues sont-ils référencés comme sur la figure 1 mais dans l'ordre de la centaine.

Elle comporte toujours un flan 102, avec une face de présentation 103, et des portions de rabat élémentaires 112-117, ici de forme rectangulaire, au-delà des bords latéraux 108, 109, espacés les unes des autres, et des inserts de maintien 118-120 également totalement rectangulaires sauf le dernier 120, pour une raison qui apparaîtra plus loin. Les inserts ont toujours une longueur égale à la distance séparant les deux bords latéraux du flan à l'état déployé. Leur largeur est ici nettement inférieure à la longueur (la hauteur) des portions de rabat élémentaires.

Les portions de rabat élémentaires sont échancrées à leurs deux extrémités 170, 171, près de leurs bords transversaux pour ménager le long de l'arête du dièdre qu'ils forment chacune avec le flan une échancrure rectiligne 123 terminée par un oeillet 124 de réception d'un lien élastique.

Chaque insert de maintien est maintenu par un unique lien élastique 144 refermé sur lui-même et replié en croix. Chaque insert étant inséré entre la face arrière 180 du flan 102, visible sur la figure 2, et deux portions de rabat élémentaires, ses bords latéraux en butée dans les dièdres, chaque élastique 144, reçu dans les quatre oeillets 124 correspondants, s'étend suivant deux segments latéraux 160, 161 s'étendant sensiblement le long des bords latéraux du flan 102, entre le flan et les portions de rabat, et deux segments diagonaux 162, 163 en croix reliant les extrémités des segments latéraux, les segments diagonaux passant derrière les extrémités 170, 171 des portions de rabat élémentaires, alors visibles sur la figure 2, et devant les inserts, entre la face arrière 180 du flan et ces inserts, comme représenté en tirets sur la figure 2. Ainsi, chaque élastique 144, fixé aux deux portions de rabat élémentaires par les quatre oeillets correspondants, sert de butée de positionnement de l'insert associé dont les bords 135, 137 orthogonaux aux bords latéraux 108, 109 du flan viennent en appui contre les segments diagonaux 162, 163 de l'élastique. C'est ainsi que les inserts de maintien sont maintenus en hauteur, en position horizontale.

On notera que c'est aussi par la décomposition des forces élastiques s'exerçant sur les segments diagonaux des élastiques, avec des forces verticales de sens inverses, que le positionnement est assuré.

En ce qui concerne le dernier insert inférieur 120, il comporte à ses deux extrémités latérales inférieures deux échancrures curvilignes importantes 170, 171 pour le passage des segments diagonaux 162, 163 de l'élastique associé. En effet, cet insert doit reposer sur le sol par son bord inférieur 180, tout comme le bord inférieur 107 du flan 102, opposé au bord supérieur 106 et un pied d'appui 141 lui est fixé.

Tout comme le support de la figure 1, le support 101 peut être replié sur lui-même autour des lignes de pliage 104, 105, contre l'action des élastiques 144.

Ont été décrites jusqu'ici deux formes de réalisation du support de présentoir à une seule face de présentation et un seul flan. Mais le support de présentoir de l'invention peut en comporter deux, voire plus.

Ainsi, en référence à la figure 3, le support de présentoir 201 comporte deux flans 202, 202' identiques au flan de la figure 2 réunis dos à dos par leurs portions de rabat élémentaires 212, ... 215 et 215' ... 212', respectivement. Bien entendu, et comme précédemment, les éléments homologues portent les mêmes références que sur les deux autres figures, mais dans l'ordre de la deuxième centaine, primées et non primées. Ainsi, sur la figure 3, on voit les flans 202, 202', avec, l'un 202', sa face arrière 208', l'autre 202, sa face de présentation 203.

Les mêmes échancrures rectilignes 223 terminées, chacune, par un même oeillet 224 sont ménagées dans les portions de rabat élémentaires, le long des arêtes des dièdres.

Le support 201, par contre, ne comporte qu'une série d'inserts de maintien 218, ... Les portions de rabat élémentaires, accolées deux à deux, sont plaquées contre un même côté des inserts 218 par des mêmes liens élastiques 244, avec leurs segments latéraux 260, 261 et leurs segments diagonaux 262, 263. Dans ce cas, on remarquera que les inserts ne sont reçus que dans une seule série de dièdres formés entre un flan et ses portions de rabat intermédiaires, en l'occurrence le flan 202. Mais compte-tenu du fait que les portions de rabat des deux flans sont accolées deux à deux, la disposition est équivalente : fonctionnellement, c'est comme si les inserts étaient également reçus dans les dièdres formés entre l'autre flan 202' et ses portions de rabat élémentaires 212' ... 215'.

Les liens élastiques 244 sont passés dans les paires d'oeillet 224 des deux flans. Dans le cas représenté sur la figure 3, les éléments latéraux 260, 261 des élastiques 244 s'étendent plus ou moins le long des faces des inserts 218 tournées vers la face arrière du flan 202, comme les portions centrales des éléments diagonaux 262, 263, dont les portions d'extrémité 292, 293, s'étendant jusqu'aux oeillets 224, s'étendent le long des faces des portions de rabat élémentaires 212' ... 215' de l'autre flan 202', tournées vers la face arrière 280' de celui-ci. Ainsi, grâce au croisement des inserts et des portions de rabat, les éléments diagonaux des élastiques passent d'un côté à l'autre des ensembles inserts-portions de rabat au niveau des angles formés par les inserts et les portions de rabat, ce qui fournit un appui aux bords transversaux 236 ... des inserts et les maintient en hauteur, en position horizontale.

La forme de réalisation du support de présentoir 301 des figures 4-6 est similaire à celle de la figure 1. Aussi, les éléments homologues sont-ils référencés comme sur la figure 1 mais dans l'ordre de la deuxième centaine. Le support de présentoir 301 comporte un seul flan 302 s'étendant entre un bord supérieur 306 et un bord inférieur et deux bords latéraux perpendiculaires aux deux premiers, dont le bord 308. Au-delà des deux bords latéraux, le flan 302 se prolonge par deux rabats latéraux, dont le rabat 310, découpés, chacun, pour dégager des portions de rabat élémentaires, dont le rabat 312, séparés les uns des autres de part et d'autre de lignes de pliage, dont la ligne 304, et auxquels sont associés respectivement des inserts de maintien, dont l'insert 318.

Chaque portion de rabat élémentaire 312 forme un dièdre de réception d'un insert de maintien 318.

Près de leurs bords transversaux 322, il est ménagée une échancrure curviligne 323 inclinée vers le bord correspondant 322 et se terminant par un oeillet 324 de réception d'un lien élastique abordé plus loin, deux oeillets d'une même portion de rabat élémentaire étant espacés d'une distance supérieure à la largeur des inserts de maintien 318.

Tout comme dans la forme de réalisation de la figure 1, les deux bords transversaux des portions de rabat intermédiaires sont découpés en biseau pour permettre le pliage et le reploiement du support, tout comme les bords inférieurs des portions du rabat supérieures et les bords supérieurs des portions de rabat inférieures.

Les inserts de maintien 318, également ici en carton, sont de forme générale rectangulaire. Leur longueur est égale à la distance séparant les deux bords latéraux 308 du flan 302, dans son état bombé de la figure 6, leurs bords latéraux 329, 330, parallèles aux bords latéraux du flan, étant disposés dans les dièdres formés par le flan et ses portions de rabat élémentaires 312, en butée contre l'intérieur des bords transversaux 308 du flan.

Les inserts de maintien 318 comportent, chacun, deux portions d'extrémité de fixation et de butée 331, 332 s'étendant depuis leurs bords latéraux 329, 330 jusqu'à une échancrure médiane 360, de forme générale appropriée et ici rectangulaire pour ménager une petite pointe en forme de crochet 361 du côté du bord transversal associé 308, pour recevoir ainsi les liens élastiques décrits ci-après.

Les inserts 318 sont identiques et il est ménagé dans chacune de leurs portions d'extrémité, depuis le bord latéral 329, 330, une échancrure circulaire 339, 340 dont la fonction est d'empêcher tout coincement entre la portion de rabat élémentaire et la portion d'extrémité de l'insert correspondante. Mais on verra plus loin que ce coincement est vraiment empêché par une autre caractéristique importante de ce support.

Chaque portion de rabat élémentaire 312 est liée à une portion d'extrémité de fixation et de butée 331, 332 d'un insert par un lien élastique 344 refermé sur lui-même, c'est-à-dire un élastique, reçu, d'une part, après avoir été glissé dans les échancrures curvilignes 323, dans les oeillets 324 de la portion de rabat et, d'autre part, dans l'échancrure 360 de la portion d'extrémité de l'insert, sur le crochet 361. Chaque élastique 344 se présente ainsi sous une forme triangulaire avec une portion de base 345, parallèle aux bords latéraux 308 du flan 302, et deux portions 347, 348 inclinées en sens inverses sur ces bords latéraux et glissées entre la portion de rabat et l'insert. Par décomposition des forces élastiques appliquées sur ces portions d'élastique inclinées 347, 348, l'élastique coopère avec l'insert et la portion de rabat du flan pour exercer à partir de la portion de rabat, non seulement une force orthogonale (horizontale) sur l'insert dirigée vers l'extérieur pour tirer la portion d'extrémité à l'intérieur du dièdre, son bord latéral 329, 330 contre l'arête intérieure 308 du dièdre entre le flan et la portion de rabat, mais également deux forces verticales de sens contraires 349, 350 pour, par l'intermédiaire des crochets 361 de l'insert de maintien considéré, le maintenir en hauteur, c'est-à-dire en position horizontale lorsque le support est dans son état déployé, la face de présentation 303 à l'état bombé, ainsi contrainte par l'élastique 344. Le positionnement relatif de la portion de rabat et de la portion d'extrémité de l'insert est ainsi assuré.

Les inserts de maintien 318 exerçent des actions antagonistes de celles des élastiques 344 qu'on doit qualifier de rappel et de contrainte, ces actions s'exerçant de façon discrètement répartie le long du flan 302 et de sa face de présentation 303.

Le coincement entre les rabats et les inserts, lors du déploiement du support de présentoir, est parfaitement empêché grâce aux caractéristiques suivantes et tout d'abord à la première.

Les inserts de maintien 318 s'étendent pour ainsi dire suivant une première nappe plane. Les rabats latéraux 312 s'étendent eux suivant une deuxième nappe plane. Les élastiques 344 sont accrochés aux crochets 361 des inserts et dans les échancrures 323 des rabats latéraux pour que leurs portions inclinées 347, 348 s'étendent devant les rabats latéraux, c'est-à-dire entre ces rabats et la face arrière du flan 302, et derrière les inserts 318, c'est-à-dire qu'ils s'étendent suivant une troisième nappe intercalée entre la nappe des rabats 312 et la nappe des inserts 318.

D'autre part, du fait de l'échancrure 339, 340, le bord latéral 329 d'une portion d'extrémité 331 de fixation et de butée des inserts 318 est réduit grossièrement à deux segments extrêmes de butée 371, 372. Et bien, l'écartement des oeillets 324 des échancrures 323 des rabats latéraux 312 et le positionnement des crochets 361 des inserts 318 sont tels que, lors de l'action exercée par les élastiques 344 pour bomber le flan 302, quand ces segments de bord 371, 372 des rabats 312 viennent au droit des bords latéraux intérieurs 373 des rabats 312, comme sur la figure 5, alors les portions inclinées 347, 348 des élastiques 344 passent par ces segments de bord, entre les rabats et les inserts ce qui finit d'assurer qu'il n'y aura pas de coincement.

Naturellement, la forme de réalisation des figures 4-6 pourrait être altérée par doublement des faces de présentation et des flans avec leurs portions de rabat. Les caractéristiques présentées ci-dessus subsisteraient totalement, puisque les élastiques seraient accrochés, non plus à une seule portion de rabat, mais à deux portions accolées l'une à l'autre des deux flans considérés, les portions inclinées 347, 348 des élastiques continuant de s'étendre entre l'insert unique associé et les paires de portions de rabat accolées.

Naturellement encore, toute variante de réalisation présentée à propos des trois autres formes de réalisation précédentes pourrait être aussi envisagée à partir de cette quatrième forme de réalisation.

## Revendications

1. Support de présentoir d'informations à au moins une face de présentation (3 ; 103 ; 203), comprenant au moins un flan (2 ; 102 ; 202 ) d'un matériau sensiblement rigide et repliable comportant ladite face de présentation, des moyens élastiques de rappel et de contrainte (44 ; 144 ; 244) pour bomber la face de présentation du flan et une pluralité d'inserts (18-20 ; 118-120; 218) de maintien de la face de présentation du flan dans l'état bombé, antagonistes des moyens élastiques de contrainte, et dont l'action s'exerce de façon discrètement répartie le long de ladite face de présentation du flan, où les inserts (18-20) de maintien antagonistes des moyens élastiques de contrainte (44) ont une longueur égale à la distance entre les deux bords latéraux (8, 9) du flan (2), dans son état bombé, flan qui se prolonge, au-delà de la face de présentation, par deux séries de rabats latéraux (12, 13, 14, 15, 16, 17) destinés à former deux séries de dièdres de réception des inserts de maintien (18-20), les moyens élastiques (44) sont agencés pour coopérer avec les inserts de maintien (18-20) et les rabats (12-17) et exercer, en plus de leur force horizontale de contrainte, des forces verticales de sens contraires (49, 50) pour maintenir les inserts de maintien (18-20) en hauteur dans l'état bombé de la face de présentation **caractérisé en ce que** les moyens élastiques (44) associés à chaque insert de maintien (18-20) comprennent au moins deux liens élastiques, chaque lien élastique étant refermé sur lui-même coopérant avec un des rabats (12-17) du flan (2) et une portion d'extrémité de fixation et de butée (31, 32) de l'insert pour se présenter sous une forme trapézoïdale avec deux portions de base (45, 46) parallèles aux bords latéraux (8, 9) du flan et deux portions (47, 48) inclinées en sens inverses sur ces bords pour, par décomposition des forces appliquées sur ces portions inclinées, exercer sur l'insert associé deux forces verticales de sens contraires (49, 50).

2. Support de présentoir selon la revendication 1, dans lequel le lien élastique (44) est reçu dans deux échancrures (33, 34), sensiblement rectilignes inclinées de la portion d'extrémité (31, 32) de l'insert, assurant une fonction de positionnement relatif du rabat (12-17) et de la portion d'extrémité (31, 32) de l'insert et une fonction de crochet pour le lien élastique (44).

3. Support de présentoir selon la revendication 2, dans lequel la portion d'extrémité de fixation et de butée (31, 32) de l'insert (18-20) comporte un bord (29, 30) parallèle aux bords latéraux (8, 9) du flan et, ménagée depuis ce bord, une échancrure circulaire (39) empêchant tout coincement entre le rabat (12-17) et ladite portion d'extrémité (31, 32) de l'insert (18-20).

4. Support de présentoir selon la revendication 3, dans lequel chacune des échancrures rectilignes (33, 34) des inserts (18-20) relie deux bords (35, 36) des inserts orthogonaux aux bords latéraux (8, 9) du flan ne s'étendant pas dans le prolongement l'un de l'autre.

5. Support de présentoir selon l'une des revendications 1 à 4, dans lequel il est prévu aux moins deux flans présentant, chacun, une face de présentation (3), les inserts de maintien (18-20) comportant deux portions d'extrémité de fixation et de butée (31, 32).

6. Support de présentoir selon l'une des revendications 1 à 4, dans lequel les inserts de maintien comportent, opposées à leur portion d'extrémité de fixation et de butée (31), une portion d'extrémité d'articulation.

7. Support de présentoir selon la revendication 6, dans lequel la portion d'extrémité est une portion d'articulation à un rabat du flan.

8. Support de présentoir selon la revendication 6, dans lequel la portion d'extrémité est une portion d'articulation à plusieurs rabats de plusieurs flans, réunis entre eux par un lien élastique de rappel et de contrainte.

9. Support de présentoir selon la revendication 1, dans lequel chaque insert de maintien (118-120) est rectangulaire et il lui est associés un unique lien élastique (144) refermé sur lui-même et replié en croix suivant deux segments latéraux (160, 161) s'étendant sensiblement le long des bords latéraux (108, 109) du flan (102) et deux segments diagonaux (162, 163) en croix reliant les extrémités des segments latéraux, le lien élastique (144) étant fixé aux rabats latéraux (112-117) de sorte que les bords (135, 137) de l'insert de maintien orthogonaux aux bords latéraux (108, 109) du flan soient quasiment en appui contre les segments diagonaux (162, 163) du lien élastique (144) et que l'insert de maintien soit ainsi maintenu en hauteur.

10. Support de présentoir selon la revendication 9, dans lequel les rabats latéraux (112-117) du flan (102) sont divisés en portions élémentaires espacées les unes des autres et respectivement associées aux inserts de maintien (118-120), de hauteur plus grande que celle des inserts, les liens élastiques (144) étant fixé dans des échancrures (123) ménagées le long des dièdres entre le flan (102) et les portions élémentaires des rabats.

11. Support de présentoir selon l'une des revendications 9 et 10, dans lequel il est prévu au moins deux flans (202, 202') présentant, chacun, une face de présentation (203), prolongés chacun par deux rabats (212, 215 ; 212', 215') plaqués deux à deux contre un même côté des inserts (218) par les liens élastiques.

12. Support de présentoir selon la revendication 1, dans lequel les inserts de maintien (318) s'étendant suivant une première nappe et les rabats latéraux (312) du flan (302), suivant une deuxième nappe, les moyens élastiques de contrainte (344) s'étendent suivant une troisième nappe intercalée entre les deux nappes des inserts (318) et des rabats (312).

13. Support de présentoir selon la revendication 12, dans lequel les moyens élastiques (344) associés à chaque insert de maintien (318) comprennent au moins un lien élastique refermé sur lui-même coopérant avec un des rabats (312) du flan (302) et une portion d'extrémité de fixation et de butée (331, 332) de l'insert pour se présenter sous une forme triangulaire avec une portion de base (345) parallèle aux bords latéraux de flan et deux portions (347, 348) inclinées en sens inverses sur ces bords pour, par décomposition des forces appliquées sur ces portions inclinées, exercer sur l'insert associé deux forces verticales de sens contraire.

14. Support de présentoir selon la revendication 13, dans lequel le lien élastique (344) est accroché à un crochet (361) ménagé dans la portion d'extrémité de fixation et de butée (331, 332) de l'insert (318) et reçu dans deux échancrures (323) du rabat associé (312), le crochet (361) de l'insert (318) et les échancrures (323) du rabat (312) étant disposés pour que, lors de l'action exercée par le lien élastique (344) pour bomber le flan (302), quand la portion d'extrémité (331, 332) de l'insert et le rabat associé (312) viennent aux droit l'un de l'autre dans une zone de début de recouvrement (371, 372), chaque dite portion inclinée (347, 348) du lien élastique (344) passe par une dite zone (371, 372).

15. Support de présentoir selon l'une des revendications 12 à 14, dans lequel la portion d'extrémité de fixation t de butée (331, 332) de chaque insert (318) comporte un bord (329) latéral parallèle aux bords latéraux (308) du flan (302) avec une échancrure anti-coincement (339, 340) ménageant deux zones de butée (371, 372).

16. Support de présentoir selon l'une des revendications 12 à 15, dans lequel chaque crochet (361) d'insert (318) est ménagé par découpe d'une échancrure (360) conforme à cet effet.

## Patentansprüche

1. Präsentationsträger für Informationen mit mindestens einer Präsentationsfläche (3; 103; 203), umfassend mindestens eine Seitenfläche (2; 102; 202) aus einem im Wesentlichen starren und umklappbaren Material, umfassend die Präsentationsfläche, elastische Rückstell- und Spannmittel (44; 144; 244), um die Präsentationsfläche der Seitenfläche zu bombieren, und eine Vielzahl von Einsätzen (18-20; 118-120; 218) zum Halten der Präsentationsfläche der Seitenfläche im bombierten Zustand, die zu den elastischen Spannmitteln entgegenwirkend sind und deren Wirkung diskret verteilt entlang der Präsentationsfläche der Seitenfläche zur Geltung kommt, wobei die entgegenwirkenden Halteeinsätze (18-20) der elastischen Spannmittel (44) eine Länge gleich dem Abstand zwischen den beiden Seitenrändern (8, 9) der Seitenfläche (2) in ihrem bombierten Zustand haben, wobei sich die Seitenfläche über die Präsentationsfläche hinaus durch zwei Reihen von seitlichen Umschlägen (12, 13, 14, 15, 16, 17) verlängert, die dazu bestimmt sind, zwei Reihen von Diedern für die Aufnahme der Halteeinsätze (18-20) zu bilden, wobei die elastischen Mittel (44) derart angeordnet sind, dass sie mit den Halteeinsätzen (18-20) und den Umschlägen (12-17) zusammenwirken und zusätzlich zu ihrer horizontalen Spannkraft vertikale Kräfte in entgegengesetzte Richtungen (49, 50) ausüben, um die Halteeinsätze (18-20) in der Höhe im bombierten Zustand der Präsentationsfläche zu halten, **dadurch gekennzeichnet, dass** die jedem Halteeinsatz (18-20) zugeordneten elastischen Mittel (44) mindestens zwei elastische Verbindungen, wobei jede elastische Verbindung auf sich selbst geschlossen ist und mit einem der Umschläge (12-17) der Seitenfläche (2) zusammenwirkt, und einen Endabschnitt zur Befestigung und zum Anschlag (31, 32) des Einsatzes umfassen, um in einer Trapezform mit zwei Basisabschnitten (45, 46) parallel zu den Seitenrändern (8, 9) der Seitenfläche und zwei in entgegengesetzte Richtungen auf diesen Rändern geneigten Abschnitten (47, 48) vorhanden zu sein, um durch Zerlegung der auf diese geneigten Abschnitte angelegten Kräfte auf den zugehörigen Einsatz zwei vertikale Kräfte von entgegengesetzten Richtungen (49, 50) auszuüben.

2. Präsentationsträger nach Anspruch 1, bei dem die elastische Verbindung (44) in zwei im Wesentlichen geradlinigen geneigten Ausschnitten (33, 34) des Endabschnitts (31, 32) des Einsatzes aufgenommen ist, die eine Funktion der relativen Positionierung des Umschlags (12-17) und des Endabschnitts (31, 32) des Einsatzes und eine Funktion eines Hakens für die elastische Verbindung (44) gewährleisten.

3. Präsentationsträger nach Anspruch 2, bei dem der Endabschnitt zur Befestigung und zum Anschlag (31, 32) des Einsatzes (18-20) einen Rand (29, 30) parallel zu den Seitenrändern (8, 9) der Seitenfläche und, von diesem Rand ausgehend ausgenommen einen kreisförmigen Ausschnitt (39) umfasst, der jedes Einklemmen zwischen dem Umschlag (12-17) und dem Endabschnitt (31, 32) des Einsatzes (18-20) verhindert.

4. Präsentationsträger nach Anspruch 3, bei dem jeder der geraden Ausschnitte (33, 34) der Einsätze (18-20) zwei Ränder (35, 36) der Einsätze orthogonal zu den Seitenrändern (8, 9) der Seitenfläche verbindet, die sich nicht in der Verlängerung zueinander erstrecken.

5. Präsentationsträger nach einem der Ansprüche 1 bis 4, bei dem mindestens zwei Seitenflächen vorgesehen sind, die jeweils eine Präsentationsfläche (3) aufweisen, wobei die Halteeinsätze (18-20) zwei Endabschnitte zur Befestigung und zum Anschlag (31, 32) umfassen.

6. Präsentationsträger nach einem der Ansprüche 1 bis 4, bei dem die Halteeinsätze gegenüber ihrem Endabschnitt zur Befestigung und zum Anschlag (31) einen Gelenkendabschnitt umfassen.

7. Präsentationsträger nach Anspruch 6, bei dem der Endabschnitt ein Gelenkabschnitt für einen Umschlag der Seitenfläche ist.

8. Präsentationsträger nach Anspruch 6, bei dem der Endabschnitt ein Gelenkabschnitt für mehrere Umschläge mehrerer Seitenflächen ist, die miteinander durch eine elastische Verbindung zum Rückstellen und Spannen verbunden sind.

9. Präsentationsträger nach Anspruch 1, bei dem jeder Halteeinsatz (118-120) rechteckig ist, und an ihn eine einzige elastische Verbindung (144) angeschlossen ist, die auf sich selbst geschlossen und kreuzförmig entlang zweier Seitensegmente (160, 161), die sich im Wesentlichen entlang der Seitenränder (108, 109) der Seitenfläche (102) erstrecken, und zweier diagonaler kreuzförmiger Segmente (162, 163) erstreckt, die die Enden der Seitensegmente verbinden, wobei die elastische Verbindung (144) an den seitlichen Umschlägen (112-117) befestigt ist, so dass die Ränder (135, 137) des Halteeinsatzes orthogonal zu den Seitenrändern (108, 109) der Seitenfläche gleichsam an den diagonalen Segmenten (162, 163) der elastischen Verbindung (144) aufliegen und dass der Halteeinsatz auf diese Weise in der Höhe gehalten wird.

10. Präsentationsträger nach Anspruch 9, bei dem die seitlichen Umschläge (112-117) der Seitenfläche (102) in Grundabschnitte unterteilt sind, die zueinander beabstandet und jeweils mit den Halteeinsätzen (118-120) verbunden sind, eine größere Höhe als jene der Einsätze aufweisen, wobei die elastischen Verbindungen (144) in den Ausschnitten (123) befestigt sind, die entlang der Dieder zwischen der Seitenfläche (102) und den Grundabschnitten der Umschläge ausgenommen sind.

11. Präsentationsträger nach einem der Ansprüche 9 und 10, bei dem mindestens zwei Seitenflächen (202, 202') vorgesehen sind, die jeweils eine Präsentationsfläche (203) aufweisen und jeweils durch zwei Umschläge (212, 215; 212' 215') verlängert sind, die zwei und zwei an eine selbe Seite der Einsätze (218) durch die elastischen Mittel gedrückt werden.

12. Präsentationsträger nach Anspruch 1, bei dem sich die Halteeinsätze (318) entlang einer ersten Schicht und die seitlichen Umschläge (312) der Seitenfläche (302) entlang einer zweiten Schicht erstrecken, wobei sich die elastischen Spannmittel (344) entlang einer dritten Schicht zwischen den beiden Schichten er Einsätze (318) und der Umschläge (312) erstrecken.

13. Präsentationsträger nach Anspruch 12, bei dem die jedem Halteeinsatz (318) zugeordneten elastischen Mittel (344) mindestens eine elastische Verbindung, die auf sich selbst geschlossen ist und mit Umschlägen (312) der Seitenfläche (302) zusammenwirkt, und einen Endabschnitt zur Befestigung und zum Anschlag (331, 332) des Einsatzes umfassen, um in einer dreieckigen Form mit einem Basisabschnitt (345) parallel zu den Seitenrändern der Seitenfläche und zwei in entgegengesetzte Richtungen geneigten Abschnitten (347, 348) auf diesen Rändern vorhanden zu sein, um durch Zerlegung der auf diese geneigten Abschnitte angelegten Kräfte auf den zugehörigen Einsatz zwei vertikale Kräfte von entgegengesetzten Richtungen auszuüben.

14. Präsentationsträger nach Anspruch 13, bei dem die elastische Verbindung (344) an einem Haken (361) befestigt ist, der in dem Endabschnitt zur Befestigung und zum Anschlag (331, 332) des Einsatzes (318) vorgesehen und in zwei Ausschnitten (323) des zugehörigen Umschlags (312) aufgenommen ist, wobei der Haken (361) des Einsatzes (318) und die Ausschnitte (323) des Umschlags (312) derart angeordnet sind, dass bei der von der elastischen Verbindung (344) ausgeübten Wirkung zum Bombieren der Seitenfläche (302), wenn der Endabschnitt (331, 332) des Einsatzes und der zugehörige Umschlag (312) zueinander in einer Zone des Überlappungsbeginns (371, 372) in einen rechten Winkel gelangen, jeder geneigte Abschnitt (347, 348) der elastischen Verbindung (344) durch eine solche Zone (371, 372) verläuft.

15. Präsentationsträger nach einem der Ansprüche 12 bis 14, bei dem der Endabschnitt zur Befestigung und zum Anschlag (331, 332) jedes Einsatzes (318) einen Seitenrand (329) parallel zu den Seitenrändern (308) der Seitenfläche (302) mit einem Ausschnitt (339, 340) zur Verhinderung eines Einklemmens, der zwei Anschlagzonen (371, 372) ausnimmt, umfasst.

16. Präsentationsträger nach einem der Ansprüche 12 bis 15, bei dem jeder Haken (361) eines Einsatzes (318) durch Ausschneiden eines diesem Zweck entsprechenden Ausschnitts (360) ausgenommen ist.

## Claims

1. Information display unit support having at least one display face (3; 103; 203), comprising at least one sheet (2; 102; 202) of a substantially rigid and foldable material comprising said display face, resilient return and constraint means (44; 144; 244) for making the display face of the sheet convex, and a plurality of inserts (18-20; 118-120; 218) for keeping the display face of the sheet in the convex state, opposing the resilient constraint means, and exerting their force in a discretely distributed manner along said display face of the sheet, the supporting inserts (18-20) opposing the resilient constraint means (44) having a length equal to the distance between the two lateral edges (8, 9) of the sheet (2) in its convex state, this sheet being extended beyond the display face, by two sets of lateral tabs (12, 13, 14, 15, 16, 17) intended to form two sets of dihedrals for receiving the supporting inserts (18-20), the resilient means (44) being arranged to interact with the supporting inserts (18-20) and the tabs (12-17) and to exert, in addition to their horizontal constraint force, vertical forces (49, 50) in opposite directions to keep the supporting inserts (18-20) at the correct height in the convex state of the display face, **characterised in that** the resilient means (44) associated with each supporting insert (18-20) comprise at least two resilient connections, each resilient connection being closed onto itself interacting with one of the tabs (12-17) of the sheet (2) and a terminal fixing and stop portion (31, 32) of the insert so that it takes the form of a trapezoid having two base portions (45, 46) parallel to the lateral edges (8, 9) of the sheet and two portions (47, 48) inclined in opposing directions on these edges so as to exert two vertical forces (49, 50) in opposite directions on the associated insert by the resolution of the forces applied to these inclined portions.

2. Display unit support according to claim 1, wherein the resilient connection (44) is received in two substantially rectilinear inclined cut-outs (33, 34) of the terminal portion (31, 32) of the insert, acting to provide relative positioning of the tab (12-17) and the terminal portion (31, 32) of the insert and acting as a hook for the resilient connection (44).

3. Display unit support according to claim 2, wherein the terminal fixing and stop portion (31, 32) of the insert (18-20) has an edge (29, 30) parallel to the lateral edges (8, 9) of the sheet and, formed from this edge, a circular cut-out (39) preventing any jamming between the tab (12-17) and said terminal portion (31, 32) of the insert (18-20).

4. Display unit support according to claim 3, wherein each of the rectilinear cut-outs (33, 34) of the inserts (18-20) connects two edges (35, 36) of the inserts orthogonal to the lateral edges (8, 9) of the sheet not extending into each other's extensions.

5. Display unit support according to any of claims 1 to 4, wherein at least two sheets are provided, each having a display face (3), the supporting inserts (18-20) having two terminal fixing and stop portions (31, 32).

6. Display unit support according to any of claims 1 to 4, wherein the supporting inserts have a terminal linking portion opposite their terminal fixing and stop portion (31).

7. Display unit support according to claim 6, wherein the terminal portion is a portion for linking to a tab of the sheet.

8. Display unit support according to claim 6, wherein the terminal portion is a portion for linking to a plurality of tabs of a plurality of sheets, joined together by a resilient return and constraint connection.

9. Display unit support according to claim 1, wherein each supporting insert (118-120) is rectangular and is associated with a single resilient connection (144) closed onto itself and folded into a cross along two lateral segments (160, 161) extending substantially along the lateral edges (108, 109) of the sheet (102) and two diagonal segments (162, 163) in the form of a cross connecting the ends of the lateral segments, the resilient connection (144) being fixed to the lateral tabs (112-117) in such a way that the edges (135, 137) of the supporting insert orthogonal to the lateral edges (108, 109) of the sheet practically bear against the diagonal segments (162, 163) of the resilient connector (144) and the supporting insert is thus kept at the correct height.

10. Display unit support according to claim 9, wherein the lateral tabs (112-117) of the sheet (102) are divided into elementary portions spaced apart from each other and respectively associated with the support inserts (118-120), having a greater height than that of the inserts, the resilient connections (144) being fixed in cut-outs (123) formed along the dihedrals between the sheet (102) and the elementary portions of the tabs.

11. Display unit support according to either claim 9 or claim 10, wherein at least two sheets (202, 202') are provided, each having a display face (203), each extended by two tabs (212, 215; 212', 215') pressed in pairs against the same side of the inserts (218) by the resilient connections.

12. Display unit support according to claim 1, wherein, the supporting inserts (318) extending along a first layer and the lateral tabs (312) of the sheet (302) along a second layer, the resilient constraint means (344) extend along a third layer interposed between the two layers of the inserts (318) and the tabs (312).

13. Display unit support according to claim 12, wherein the resilient means (344) associated with each supporting insert (318) comprise at least one resilient connection closed onto itself interacting with one of the tabs (312) of the sheet (302) and a terminal fixing and stop portion (331, 332) of the insert so that it takes the form of a triangle having a base portion (345) parallel to the lateral edges of the sheet and two portions (347, 348) inclined in opposing directions on these edges so as to exert two vertical forces in opposite directions on the associated insert by the resolution of the forces applied to these inclined portions.

14. Display unit support according to claim 13, wherein the resilient connection (344) is attached to a hook (361) formed in the terminal fixing and stop portion (331, 332) of the insert (318) and received in two cut-outs (323) of the associated tab (312), the hook (361) of the insert (318) and the cut-outs (323) of the tab (312) being arranged so that, under the force exerted by the resilient connection (344) to make the sheet (302) convex, when the terminal portion (331, 332) of the insert and the associated tab (312) come into line with each other in a region at the start of covering (371, 372), each said inclined portion (347, 348) of the resilient connection (344) passes through one said region (371, 372).

15. Display unit support according to any of claims 12 to 14, wherein the terminal fixing and stop portion (331, 332) of each insert (318) has a lateral edge (329) parallel to the lateral edges (308) of the sheet (302) having a jamming-prevention cut-out (339, 340) forming two stop regions (371, 372).

16. Display unit support according to any of claims 12 to 15, wherein each hook (361) of an insert (318) is formed by cutting a cut-out (360) shaped for this purpose.
